# EUROPÄISCHE PATENTSCHRIFT

(11) **EP 1 020 571 B1**
(45) Veröffentlichungstag und Bekanntmachung des Hinweises auf die Patenterteilung: **10.08.2005**
(21) Anmeldenummer: 00100527.1
(22) Anmeldetag: 12.01.2000
(51) Int. Cl.: E03C 1/084

(54) **Sanitärgegenstand, insbesondere Handbrause, mit einer Umschalteinrichtung zur Beeinflussung einer Flüssigkeitsströmung**
Sanitary article, in particular a shower head, with a switching device to influence a fluid flow
Article sanitaire, en particulier une pomme de douche, avec un dispositif de commutation pour influencer un débit de fluide

(30) Priorität: 18.01.1999 DE 19901704
(43) Veröffentlichungstag der Anmeldung: 19.07.2000
(73) Patentinhaber: Hansgrohe AG, 77761 Schiltach (DE)
(72) Erfinder: Schorn, Franz, 77761 Schiltach (DE); Blessing, Gerd, 78052 VS-Obereschach (DE)
(74) Vertreter: Patentanwälte Ruff, Wilhelm, Beier, Dauster & Partner

(56) Entgegenhaltungen:
- EP-A- 0 271 316
- EP-A- 0 838 627
- WO-A-92/11948
- GB-A- 2 298 808
- US-A- 3 338 173
- US-A- 5 348 231

## Beschreibung

Die Erfindung betrifft einen Sanitärgegenstand, insbesondere eine Handbrause, mit einer Umschalteinrichtung zur Beeinflussung einer Flüssigkeitsströmung.

Es ist bekannt, bei flüssigkeitsführenden Sanitärgegenständen das Prinzip einer Wasserstrahlpumpe zu nutzen, um der von einem Flüssigkeitseinlaß zu einem Flüssigkeitsauslaß durchströmenden Flüssigkeit angesaugte Luft beizumischen. Eine hierzu vorgesehene Luftansaugeinrichtung hat mindestens eine mit dem Flüssigkeitseinlaß verbindbare Pumpstrahlöffnung, die in einen Pumpenraum mündet, der über mindestens einen Luftzufuhrkanal mit der Umgebung verbindbar ist. Die durch die Pumpenstrahlöffnung austretende Flüssigkeit reißt Luft mit, die sich mit der Flüssigkeit vermischt und gemeinsam mit dieser beispielsweise als weicher, perlender Wasserstrahl auslaßseitig austritt. Dabei wird im Pumpenraum bzw. dem Luftzufuhrkanal ein Unterdruck erzeugt, durch den Luft angesaugt wird, solange Flüssigkeit mit ausreichender Geschwindigkeit durch die Pumpenstrahlöffnung strömt und der Luftzufuhrkanal geöffnet ist.

Permanent arbeitende Einrichtungen dieser Art sind beispielsweise in sog. Wasserstrahlbelüftern oder Strahlreglern vorhanden, die am Auslaßende von Wasserhähnen angebracht werden können. Auch bei Kopfbrausen sind Luftansaugeinrichtungen bekannt, wie etwa bei den in den US-Patenten 5 111 994 und 5 154 355 beschriebenen Kopfbrausen.

Die Patentschrift CH-A 473 573 zeigt eine Handbrause, bei der eine Wasserstrahlpumpe mit einer Vorrichtung zur Injektion zusätzlicher Substanzen in die strömende Flüssigkeit derart kombiniert ist, daß beide Vorrichtungen gleichzeitig an- bzw. abschaltbar sind. Im Handgriff der Handbrause befindet sich eine verschiebbare Wasserzuleitung, die eine Venturirohr-ähnliche Verengung aufweist, in die eine Injektionsleitung mündet, die mit einem Vorratsraum für ein Reinigungsmittel in Verbindung gebracht werden kann. Die verschiebbare Wasserzuleitung bildet mit ihrem auslaßseitigen Ende die Pumpenstrahlöffnung. Sie ist in einem zylindrischen Kanal des Handgriffes verschiebbar geführt, der im Bereich der Pumpenstrahlöffnung radiale Luftzufuhröffnungen aufweist, die durch Axialverschiebung der verschiebbaren Wasserzuleitung wahlweise abgedeckt oder freigegeben werden können. In einer Stellung mit freigegebenen Luftzutrittsöffnungen steht der Injektionskanal mit dem Reinigungsmittelvorrat in Verbindung, wodurch im Bereich der Verengung Reinigungsmittel angesaugt wird. Im Bereich der nachgeschalteten Wasserstrahlpumpe wird Luft zur Schaumbildung zugeführt.

Die aus der CH-A 686 409 bekannte Handbrause hat im Handgriff eine wasserzuleitung mit einer eine Pumpenstrahlöffnung bildenden Durchflußbegrenzerdüse, die in einem sich erweiternden Pumpenraum mündet, an den sich ein konisch erweiterter Druckaufbau- und Vermischungsraum anschließt. In den Pumpenraum mündet außerdem eine von außen kommende Luftzufuhrleitung, deren an der Handgriffunterseite liegende Einlaßöffnung per Hand oder mittels eines Schiebers verschließbar ist. Die Handbrause soll trotz reduzierten Wasserverbrauches einen starken und prickelnden Wasser-Luftstrahl bilden, dessen Wasserdurchflußmenge unabhängig von der beispielsweise durch einen Schieber regulierbaren Menge zugeführter Luft relativ gleich bleiben soll.

Der Erfindung liegt die Aufgabe zugrunde, einen Sanitärgegenstand, insbesondere eine Handbrause mit einer Umschalteinrichtung zu schaffen, die eine verbesserte Nutzung ergibt.

Zur Lösung dieser Aufgabe schlägt die Erfindung eine Umschalteinrichtung mit den Merkmalen von Anspruch 1 vor.

Ein erfindungsgemäßer Sanitärgegenstand ist dadurch gekennzeichnet, daß ein zwischen Flüssigkeitseinlaß und Flüssigkeitsauslaß der Umschalteinrichtung gebildeter Durchlaßquerschnitt für die Flüssigkeit bei Abschaltung der Luftansaugeinrichtung erweiterbar ist. Es kann also bei eingeschalteter Wasserstrahlpumpe bzw. Luftansaugung ein kleinerer Gesamtdurchlaßquerschnitt eingestellt werden als bei ausgeschalteter Luftansaugeinrichtung. Dadurch kann in der Ansaugstellung ein Wasserspareffekt erzielt werden. Der im Vergleich zur Abschaltstellung kleinere Durchlaßquerschnitt kann zudem zu einer Strömungsbeschleunigung der durchströmenden Flüssigkeit genutzt werden, die eine starke Pumpwirkung bzw. Ansaugwirkung ermöglicht. Dadurch ist in der Ansaugstellung auslaßseitig ein stark mit Luft durchmischter, sich weich anfühlender Flüssigkeitsstrom erzeugbar. In der Stellung mit vollständig abgeschalteter Luftansaugeinrichtung steht dagegen ein deutlich größerer Durchlaßquerschnitt zur Verfügung, so daß auslaßseitig ein im wesentlichen luftfreier, starker Strom abgebbar ist, der beispielsweise für Massagezwecke nutzbar ist. Das Verhältnis von großem zu kleinem Durchlaßquerschnitt kann mehr als 1,1 oder 1,2 betragen, insbesondere zwischen ca. 1,3 und ca. 3 liegen, beispielsweise zwischen 2 und 3. Die Strömungswege und Durchlaßquerschnitte sind vorzugsweise so bemessen, daß bei eingeschalteter Wasserstrahlpumpe weniger als ca. 60 % bis 80 %, beispielsweise zwischen 1/3 und 2/3, insbesondere etwa nur die Hälfte der bei abgeschalteter Wasserstrahlpumpe durchfließenden Wassermenge fließt. Eine derartige Umschaltmöglichkeit zwischen einem ggf. harten Massagestrahl und einem wassersparenden, entspannend wirkenden, sprudelnden Weichstrahl kann insbesondere bei Handbrausen oder fest installierten Brausen den Duschkomfort deutlich erhöhen, da ein Benutzer je nach Stimmung oder Bedürfnis zwischen zwei deutlich voneinander unterschiedenen Strahlhärten wählen kann, ohne daß gleichzeitig die Strahlart geändert zu werden braucht. Die Umschalteinrichtung ist insbesondere stromaufwärts von Strahlbildnern und insbesondere von etwaigen Umstellvorrichtungen für die Strahlart angeordnet. Die Umschalteinrichtung kann einzige Umschalteinrichtung eines Sanitärgegenstandes sein oder zusätzlich zu weiteren Umstellvorrichtungen, beispielsweise im Brausekopf, vorgesehen sein, wodurch zusätzliche Kombinationsmöglichkeiten erhalten werden.

Bei einer bevorzugten Ausführungsform ist der Durchlaßquerschnitt der vorzugsweise kreisrunden Pumpenstrahlöffnung kleiner als der Durchlaßquerschnitt des vorzugsweise ebenfalls kreisrunden Flüssigkeitseinlasses, wobei er vorzugsweise weniger als 30 %, insbesondere zwischen ca. 5 % und ca. 20 % des Durchlaßquerschnittes des Flüssigkeitseinlasses beträgt. Dadurch wird bei flüssigkeitsdichter Wasserführung zwischen Flüssigkeitseinlaß und Pumpenstrahlöffnung eine starke Beschleunigung der durchströmenden Flüssigkeit bewirkt, die auch bei schwachem Eingangsdruck mit hoher Geschwindigkeit aus der Pumpenstrahlöffnung austritt, so daß eine starke Pumpwirkung auch bei nur mäßig geöffneter Zuleitung erreicht wird. Zur weiteren Steigerung der Saugwirkung bzw. Pumpwirkung ist bei einer Ausführungsform eine Strömungsberuhigungseinrichtung zur Vergleichmäßigung der durch die Pumpenstrahlöffnung tretenden Strömung vorgesehen. Diese kann stromaufwärts der Pumpenstrahlöffnung mehrere, vorzugsweise kreuzweise angeordnete axiale Führungsleisten aufweisen, die über eine geeignete axiale Länge von beispielsweise mehreren Millimetern bis Zentimetern eine laminare Durchströmung fördern und Wirbelbildung entgegenwirken.

Es ist möglich, die Umschalteinrichtung so auszulegen, daß die Abschaltung der Wasserstrahlpumpe zeitversetzt zur Erweiterung des Durchlaßquerschnittes erfolgt. Vorzugsweise erfolgen die Abschaltung des Luftzutritts und die Erweiterung des Durchlaßquerschnittes gleichzeitig. Insbesondere kann bei Abschaltung der Ansaugeinrichtung mindestens ein zusätzlich zur Pumpenstrahlöffnung vorgesehener weiterer Durchlaßkanal öffenbar sein. Dieser kann einen größeren Durchlaßquerschnitt als die Pumpenstrahlöffnung haben, die dann ggf. verschlossen werden kann. Vorzugsweise sind jedoch bei abgeschalteter Luftansaugeinrichtung sowohl die Pumpenstrahlöffnung, als auch der weitere Durchlaßkanal durchströmbar, so daß auch der Durchlaßquerschnitt der Pumpenstrahlöffnung nutzbar bleibt. Hierdurch sind im Querschnitt besonders kompakte Lösungen möglich.

Der mindestens eine weitere Durchlaßkanal kann exzentrisch zur Pumpenstrahlöffnung bzw. seitlich versetzt zu dieser angeordnet sein. Eine besonders effektive Nutzung begrenzter Querschnitte, beispielsweise im Handgriff einer Handbrause, ist bei einer bevorzugten Ausführungsform dadurch möglich, daß der weitere Durchlaßkanal im wesentlichen konzentrisch mit der Pumpenstrahlöffnung angeordnet ist. Er kann insbesondere als die Pumpenstrahlöffnung umgebender Ringkanal ausgebildet sein.

Die Begrenzungswände der einzelnen Durchtrittsquerschnitte können in starrer Anordnung zueinander vorliegen, wobei ggf. getrennte Leitungen zu den Öffnungen führen können. Das Öffnen oder Schließen von Durchlaßquerschnitten kann durch jede Art geeigneter Schließorgane, wie Schieber, Klappen oder dergleichen, durchgeführt werden. Bei einer bevorzugten Ausführungsform hat die Umschalteinrichtung eine flüssigkeitsführende erste Hülse, die mit einer gesonderten zweiten Hülse derartig teleskopartig anordenbar, insbesondere zusammensteckbar ist, daß zwischen den Hülsen zumindest in einem Axialabschnitt ein als weiterer Durchlaßquerschnitt nutzbarer, axial durchströmbarer Ringkanal bzw. Zwischenraum gebildet ist. Der weitere Durchlaßkanal kann durch insbesondere axiale Relativverschiebung der ersten und der zweiten Hülse öffenbar bzw. absperrbar sein. Dadurch haben die gegeneinander beweglichen, insbesondere axial relativ zueinander verschiebbaren Hülsen eine Doppelfunktion einerseits als Flüssigkeitsführung und andererseits als Sperrorgane, so daß auf gesonderte Sperrorgane verzichtet werden kann.

Obwohl die Pumpenöffnung und der weitere Durchlaßkanal getrennte Wasserzuführungen aufweisen können, ist bei einer bevorzugten Ausführungsform vorgesehen, daß eine teleskopartig innerhalb einer zweiten Hülse angeordnete erste Hülse einen Radialströmungsquerschnitt mit mindestens einer radial durchströmbaren Durchgangsöffnung hat, durch die das Innere der ersten Hülse mit einem zwischen erster Hülse und zweiter Hülse gebildeten Zwischenraum bzw. Ringraum verbindbar ist. Dadurch ist es möglich, den einzigen Flüssigkeitseinlaß der Umschalteinrichtung an der ersten Hülse vorzusehen, die beispielsweise ein Außengewinde zum Anschluß eines Schlauches haben kann. Durch die erste Hülse hindurch erfolgt dann nicht nur die Durchströmung zur Pumpenstrahlöffnung, sondern auch die Flüssigkeitsleitung in den die erste Hülse umschließenden Zwischenraum, der bei abgeschalteter Luftzufuhr den weiteren Durchlaßquerschnitt bildet.

Der Luftzufuhrkanal kann durch jede geeignete, ggf. verzweigte oder mehrkanalige Hohlraumanordnung gebildet sein, die eine unterbrechbare Ansaugung von Luft in den Pumpenraum ermöglicht. Er kann durch gesonderte Leitungsabschnitte und/oder durch geeignet beabstandete Bauteile der Umschalteinrichtung und/oder durch innerhalb massiver Bauteile vorgesehene Kanalwände begrenzt sein und ist vorzugsweise so strömungsgünstig bemessen, daß unbeabsichtigte Geräuschentwicklung während der Luftansaugung weitgehend verhindert wird. Das Verschließen kann durch jedes geeignete Schließorgän, beispielsweise einen Schieber erreicht werden. Bei einer bevorzugten Ausführungsform wird ein zeitgleiches öffnen des weiteren Durchlaßquerschnittes und Schließen des Luftzufuhrkanales dadurch ermöglicht, daß dieser durch Relativverschiebung zweier teleskopartig angeordneter Hülsen öffenbar bzw. absperrbar ist. Vorzugsweise hat hierzu der Luftzufuhrkanal einen als Hülsenwandöffnung einer Hülse ausgebildeten ersten Kanalabschnitt, der relativ zu einem als Hülsenwandöffnung der anderen Hülse ausgebildeten zweiten Kanalabschnitt zwischen Positionen mit und ohne Querschnittsüberschneidung der Kanalabschnitte bewegbar ist. Sind die Kanalabschnitte vollständig gegeneinander versetzt, so ist der Luftzufuhrkanal unterbrochen, während bei mindestens teilweiser Querschnittsüberlappung die Kanalabschnitte kommunizieren und die Luft ansaugbar ist.

In mindestens eine der Hülsenwandöffnungen kann ein vorzugsweise gummielastischer Ventilkörper eingesetzt sein, der in Absperrstellung eine Abdichtung der gegeneinander verschobenen Hülsen im Wandöffnungsbereich bewirkt und der in Öffnungsstellung ein im Ansaugkanal sitzendes Ventil bildet. Dieses kann vorzugsweise in Ansaugrichtung selbsttätig öffnen, in Gegenrichtung dagegen selbsttätig schließen, um einen unerwünschten Wasseraustritt durch den Luftzufuhrkanal zuverlässig zu verhindern. Bei einer bevorzugten Ausführungsform ist hierzu ein geeignetes Schnabelventil bzw. Lippenventil vorgesehen.

Das Vorhandensein eines Unterdrucks im Pumpenraum bzw. im Luftzufuhrkanal bei eingeschalteter Wasserstrahlpumpe kann vorteilhaft für weitere Zwecke genutzt werden. So ist bei einer bevorzugten Ausführungsform dem Luftzufuhrkanal bzw. dem Pumpenraum mindestens ein durch Unterdruck aktivierbarer akustischer Signalgeber zugeordnet, der beispielsweise so ausgebildet sein kann, daß durch bei Unterdruck strömende Luft eine oder mehrere Lamellen in hörbare Schwingungen versetzt werden. Dadurch kann beispielsweise eine vorzugsweise mehrtönige "Duschharmonika" geschaffen werden, die bei kleinen und großen Kindern den Spaß am Duschen auf "pfiffige" Weise erhöhen kann. Derartige akustische Signalgeber können bei allen mit nach dem Wasserstrahlpumpenprinzip arbeitenden Luftansaugeinrichtungen versehenen, gattungsgemäßen Sanitärgegenständen, insbesondere bei Handbrausen, vorgesehen sein.

Obwohl erfindungsgemäße Umschalteinrichtungen fest in entsprechende Sanitärgegenstände integriert sein können, ist die Umschalteinrichtung bei einer bevorzugten Ausführungsform, vorzugsweise werkzeuglos, auswechselbar, so daß der Sanitärgegenstand, falls gewünscht, auch ohne Umschalteinrichtung bzw. Wasserstrahlbelüftung betreibbar ist. Insbesondere kann die Umschalteinrichtung in den Handgriff einer Handbrause integriert bzw. integrierbar sein. Der Handgriff kann hierzu zwei axiale Handgriffabschnitte haben, die nach Art einer Schnellkupplung werkzeuglos miteinander verrastbar bzw. voneinander lösbar ausgestaltet sein können. Die ineinander steckbaren und vorzugsweise durch Rundschnurdichtungen gegeneinander abdichtbaren Hülsen der Umschalteinrichtung können auf geeignete Weise zunächst in die zugeordneten Handgriffabschnitte eingeführt und dann beim Zusammenbau des Handgriffes ineinander eingeschoben werden, so daß die Montage der Umschalteinrichtung gleichzeitig mit dem Zusammenbau der Handgriffabschnitte erfolgen kann. Entsprechend einfach kann die Umschalteinrichtung zur Auswechslung oder für Reparatur- oder Reinigungszwecken aus dem Handgriff entnommen werden.

Gemäß der Erfindung kann der Sanitärgegenstand, insbesondere wenn er als Brause ausgebildet ist, mit einem reinigbaren Filter versehen sein. Der Filter ist vorzugsweise als radial von innen oder von außen her durchströmbarer hülsenförmiger Filter ausgebildet, der radial angeströmt wird und an seinem stromabwärts liegenden Ende lösbar verschlossen ist. Durch Öffnen des Verschlusses ist der Filter zur Reinigung axial durchströmbar ausgebildet. Bevorzugt ist der Filter zur Reinigung vom Sanitärgegenstand lösbar ausgebildet. Besonders vorteilhaft ist der axiale Verschluß ein beim Ablösen des Filters am Sanitärgegenstand verbleibender Teil, so daß der axiale Verschluß beim Abnehmen des Filters automatisch vom Filter entfernt und dieser axial geöffnet wird. Auf diese Weise kann die Reinigung des Filters in vom Sanitärgegenstand gelösten Zustand vorgenommen werden, so daß keine Gefahr besteht, daß im Filter verbliebene Rückstände in den Sanitärgegenstand gelangen. Bei einer weiteren vorteilhaften Ausbildung ist der Wasseranschluß, z.B. ein Schlauchanschluß, bleibend mit dem Filter verbunden, so daß der normale Wasseranschluß zum Durchströmen des Filters zum Zwecke der Reinigung verwendet werden kann. Diese Ausbildung des Filters ist nicht nur bei dem hier beschriebenen Sanitärgegenstand vorteilhaft, sondern kann auch bei anderen Sanitärgegenständen, insbesondere Brausen, wie Handbrausen, vorgesehen sein.

Die beschriebenen Merkmale und weitere Merkmale der Erfindung ergeben sich aus der nachfolgenden Beschreibung einer bevorzugten Ausführungsform in Verbindung mit den Unteransprüchen und den Zeichnungen. Hierbei können die einzelnen Merkmale jeweils für sich allein oder zu mehreren in Kombination miteinander verwirklicht sein. In den Zeichnungen zeigen:
- Fig. 1: einen Längsschnitt durch eine in den Handgriff einer Handbrause eingebaute, bevorzugte Ausführungsform einer erfindungsgemäßen Umschalteinrichtung in einer Stellung mit eingeschalteter Luftansaugeinrichtung und gedrosseltem Wasserdurchlaß,
- Fig. 2: die Umschalteinrichtung gemäß Fig. 1 mit abgeschalteter Luftansaugeinrichtung und ungedrosseltem Wasserdurchlaß,
- Fig. 3: eine Perspektivansicht einer Schlauchanschlußhülse der Umschalteinrichtung gemäß den Fign. 1 und 2,
- Fig. 4: eine Perspektivansicht einer Schieberhülse der Umschalteinrichtung gemäß den Fign. 1 und 2,
- Fig. 5: eine Perspektivansicht einer Führungshülse der Umschalteinrichtung gemäß den Fign. 1 und 2, und
- Fig. 6: eine Seitenansicht des hinteren Endabschnittes eines Handgriffes einer Handbrause mit eingesetzten Hülsen der Umschalteinrichtung vor Zusammenbau des Handgriffes und der Umschalteinrichtung.

Der axiale Längsschnitt in Fig. 1 zeigt den hinteren, schlauchzugewandten Teil eines Brause-Handgriffes 1, der einen hohlen Innenraum hat, in den eine bevorzugte Ausführungsform einer erfindungsgemäßen Umschalteinrichtung 2 eingesetzt ist. Der Handgriff hat einen schlauchzugewandten, hinteren Handgriffabschnitt 3 und einen dem nicht gezeigten Brausekopf zugewandten, einstückig mit diesem ausgebildeten vorderen Handgriffabschnitt 4. Die aus schlagfestem, gut verchrombaren Kunststoff (ABS) spritzgegossenen Gehäuseteile 3, 4 haben einander zugewandte, um ca. 45° angeschrägte, komplementär geformte Stirnseiten (Fig. 6), die bei zusammengestecktem Handgriff eine schräg um diesen umlaufende Stoßfuge begrenzen. Bei eingesetzter Umschalteinrichtung 2 und zusammengebautem Handgriff 1 wird dieser mittels eines Schlauchanschluß-Außengewindes 5 an das mit einer geeigneten Überwurfmutter versehene Vorderende eines Brauseschlauches angeschraubt. Bei eingeschalteter Wasserzufuhr gelangt das Wasser durch den kreisrunden Flüssigkeitseinlaß 6 im Gewindebereich in das nach außen abgedichtete Innere der Umschalteinrichtung und durch diese hindurch bis zu deren kreisrundem Flüssigkeitsauslaß 7 und von dort über einen innerhalb des vorderen Handgriffabschnittes 4 angeordneten, abgedichtet in den Flüssigkeitsäuslaßbereich 7 eingesteckten Wasserführungskanal 8 in den Bereich des nicht gezeigten Brausekopfes.

Die Umschalteinrichtung 2 besteht im wesentlichen aus drei teleskopartig ineinander steckbaren, hülsenartigen Kunststoffbauteilen 10, 11, 12, die in den Fign. 3 bis 5 perspektivisch dargestellt sind. Die besonders in Fig. 3 gezeigte, als Schlauchanschlußhülse ausgebildete erste Hülse 10 hat einlaßseitig das Schlauchanschlußgewinde 5 und den Flüssigkeitseinlaß 6, wird von der Schlauchseite her bis zum Anschlag eines Ringbundes 13 an eine Anschlagschulter 14 des Handgriffabschnittes 3 in diesen eingeführt und sitzt im eingeführten Zustand drehfest in dieser, da ein axialer Steg 15 in eine entsprechende Axialnut des Handgriffabschnittes 3 eingreift. Sie hat einen im wesentlichen kreisförmigen Innenquerschnitt bzw. Durchlaßquerschnitt, der sich in Strömungsrichtung 16 in zwei in einem Abstand aufeinanderfolgenden Stufen verjüngt. Dabei führt eine an einen kreiszylindrischen, einlaßseitigen Abschnitt anschließende erste Verjüngungsstufe über konische oder abschnittsweise ebene Trichterflächen zu einem mittleren Abschnitt 18, der ca. 25 % des Durchlaßquerschnittes des Flüssigkeitseinlasses 6 hat, und eine zweite Stufe 19 mit konischen Trichterflächen führt in einen zylindrischen Auslaßabschnitt 20 kleineren Durchmessers, dessen Durchlaßquerschnittsfläche weniger als der Hälfte des Mittelabschnittes 18 bzw. ca. 9 % des Querschnitts im Einlaßbereich 6 entspricht. Hierdurch wird eine in den Flüssigkeitseinlaß 6 einströmende Flüssigkeit in zwei Stufen stark beschleunigt, wobei nach den Beschleunigungsstufen jeweils durchmesserkonstante Abschnitte zur Strömungsberuhigung folgen. Auch der Außendurchmesser der ersten Hülse 10 vereingert sich stufenweise, so daß zylindrische Abschnitte unterschiedlichen Außendurchmessers unter Bildung von radialen bzw. schräg-radialen Stufen aufeinanderfolgen. Anschließend an den zur Einpassung in das hintere Gehäuseteil 3 bemessenen Außenabschnitt ist unter Ausbildung einer radialen Anschlagschulter 21 ein zylindrischer Dichtabschnitt 22 ausgebildet, in dem eine umlaufende Ringnut zur Aufnahme einer Ringschnurdichtung 23 vorgesehen ist. Stromabwärts schließt sich ein im Außendurchmesser kleinerer, als Filter dienender Radialstromabschnitt 24 an, in dem in der Hülsenwandung mehrere enge, axial beabstandete, als radiale Schlitze ausgebildete Durchgangsöffnungen 25 vorgesehen sind. Hierdurch wird die Hülsenwandung im Bereich des Radialstromabschnittes 24 radial durchströmbar. Auch im anschließenden, im Durchmesser kleineren zylindrischen Auslaßabschnitt 20 sind schlitzförmige Radialöffnungen sowie ein Paar gegenüberliegende, im Querschnitt größere, rechteckige Radialöffnungen 26 vorgesehen. Im Endbereich des Auslaßabschnittes 20 ist eine Außendurchmessererweiterung ausgebildet, in der eine weitere Ringnut mit einer Ringschnurdichtung 27 vorgesehen ist. Der auslaßseitige Abschluß der ersten Hülse wird durch einen dünnwandigen, zylindrischen Stutzen 28 gebildet. Der aus biegesteifem Kunststoffmaterial, insbesondere Polyoxymethylen, gefertigte Hülsenkörper 10 ist im eingesetzten Zustand starr mit dem Handgriffgehäuse verbunden.

Bei zusammengesetzter Umschalteinrichtung ist die erste Hülse 10 derart teleskopartig in eine zweite Hülse 11 (Fig. 4) eingeschoben, daß die beiden Hülsen im Bereich des Dichtabschnittes 22 abgedichtet axial gegeneinander verschiebbar sind, während im Bereich der radial durchströmbaren Öffnungen 25, 26 der inneren Hülse 10 zwischen dieser und der äußeren, zweiten Hülse ein Zwischenraum bzw. Ringraum 30 verbleibt. Die als Axialschieber ausgebildete zweite Hülse 11 hat stromabwärts des als äußere Begrenzung des Ringraumes 30 bzw. als Führungs- und Dichtfläche dienenden zylindrischen Abschnitt 31 einen unter Ausbildung einer Schrägfläche 32 nach innen ragenden Ringbund 33, der eine zylindrische Innenfläche 34 hat, die mit der Ringschnurdichtung 27 der ersten Hülse derart als Dichtfläche zusammenwirkt, daß in der in Fig. 1 gezeigten Schieberstellung der Ringraum 30 in axialer Richtung bzw. Strömungsrichtung des Wassers abgedichtet ist, während er in der in Fig. 2 gezeigten Stellung axial offen ist.

Im Inneren der Hülse 11 ist stromabwärts des Ringbundes 33 eine konzentrische kleinere Hülse 35 vorgesehen, die über einen einseitigen Haltesteg 36 mit der äußeren Hülsenwandung verbunden ist. Die in Verlängerung mit dem zylindrischen Auslaßabschnitt 20 der ersten Hülse angeordnete Führungshülse 35 hat den gleichen Innendurchmesser wie der zylindrische Auslaßabschnitt 20 und hat diesem zugewandt eine zur Aufnahme des Stutzens 28 ausgebildete Durchmessererweiterung, in die der Stutzen 28 in der in Fig. 1 gezeigten Schließstellung so eingeführt ist, daß die Hülse 35 eine absatzlose Verlängerung des zylindrischen Auslaßabschnittes 20 bildet. An der bewegbaren Hülse 35 bzw. dem Schieber 11 kann ein in den zylindrischen Auslaßabschnitt 20 der ersten Hülse seitenspielfrei einführbarer Führungskörper 60 befestigt sein, der an seinem stromaufwärts gelegenen freien Ende einen kolbenartig in den Auslaßkanal 20 einführbaren Stempel 61 und mehrere, beispielsweise vier, axial verlaufende Stege bildet, die den zylindrischen Führungskanal in vier Teilkanäle entsprechend kleineren Durchmessers aufteilen. Durch die spielfreie Einführung ist eine axiale Führung für den frei in das Innere des Handgriffabschnittes ragenden Endabschnitt der ersten Hülse gebildet.

Die kreisförmige Auslaßöffnung 38 der Hülse 35 mündet in einen durch die zylindrische Wandung 39 der zweiten Hülse 11 begrenzten Luftansaugraum 40, dessen Flüssigkeitsauslaß 7 den gleichen Querschnitt hat wie der Flüssigkeitseinlaß 6 der Hülse 10. In der Nähe des Flüssigkeitsauslasses 7 ist an der Außenseite der Zylinderwandung 39 eine Umfangsnut zur Aufnahme einer Ringschnurdichtung 41 vorgesehen, die mit einer zylindrischen Innenfläche einer dritten Hülse 12 als Dichtfläche zusammenwirkt. Unterhalb der zentrischen Hülse 35 ist eine radial durchgehende, zylindrische Hülsenwandöffnung 42 ausgebildet, in die ein topfförmiger, gummielastischer Ventilkörper 43 in Form einer Lippendichtung eingesetzt ist. An der Unterseite des Schiebers 11 ist weiterhin eine axiale Federzunge 44 ausgebildet, die ein radial abragendes, T-förmiges Betätigungsglied 45 trägt, das bei eingesetzter Umschalteinrichtung im Bereich einer Griffmulde 46 der Gehäusewandung 3, 4 aus der Unterseite des Handgriffes herausragt.

Die in Fig. 5 gut zu erkennende dritte Hülse 12 ist als äußere Führungshülse für den Schieber 11 ausgebildet. Sie hat einen im wesentlichen zylindrischen Hülsenabschnitt 50, dessen Innendurchmesser dem Außendurchmesser der zweiten Hülse angepaßt ist und dessen Außenkontur so dimensioniert ist, daß die Hülse im wesentlichen spielfrei in den vorderen Gehäuseabschnitt 4 des Handgriffgehäuses einsteckbar ist. An der Unterseite des Hülsenabschnittes ist eine zum Zusammenwirken mit der Wandöffnung 42 des Schiebers vorgesehene, radial durchgehende Hülsenwandöffnung 58 gebildet. Zwei einstückig am Zylinderabschnitt 50 ausgebildete, zum Brausekopf auszurichtende, federnde axiale Haltearme 51 greifen dabei seitlich am Wasserführungskanal 8 an, wobei dort vorgesehene Haltevorsprünge in Rastausnehmungen 52 der Haltearme einrasten. Auf der axial gegenüberliegenden Seite sind zwei weitere federnde axiale Haltearme 53 mit Rastausnehmungen 54 vorgesehen. An den Haltearmen ist mit Abstand vom Zylinderabschnitt 50 ein die Haltearme verbindender Druckknopf 55 vorgesehen, der bei Einsetzen der dritten Hülse 12 in den Handgriffabschnitt 4 in eine entsprechende Ausnehmung 57 an der Oberseite des Handgriffteils 4 einrastet, um die dritte Hülse 12 verliersicher im vorderen Handgriffteil 4 festzulegen. Beim Zusammenbau des Handgriffs mit Umschalteinrichtung rasten die Haltearme 53 mittels der Ausnehmung 54 an entsprechend geformten Rastvorsprüngen 56 der ersten Hülse 10 ein und verbinden dadurch die erste und die dritte Hülse axial formschlüssig, wodurch auch die Gehäuseabschnitte 3 und 4 axial aneinander festgelegt sind. Zur Lösung der Rastverbindung ist es lediglich erforderlich, den Druckknopf 55 zu betätigen und die nun freigegebenen Teile 3 und 4 bzw. 10 und 12 voneinander abzuziehen.

Zum Einbau der Umschalteinrichtung in den Handgriff einer Handbrause kann, wie in Fig. 6 gezeigt, das Führungsrohr 12 in den vorderen Handgriffabschnitt 4 eingeschoben werden, bis der Druckknopf 55 in die obere Gehäuseöffnung 57 einrastet. Die erste Hülse 10 wird von der Schlauchanschlußseite in den hinteren Handgriffabschnitt 3 eingeschoben und festgehalten. Dann kann der Schieber 11 in die dritte Hülse 12 eingeschoben werden. Anschließend können die Handgriffteile unter Aufschieben der Schieberhülse 11 auf das Schlauchanschlußrohr 10 axial aufeinandergeschoben werden, bis die Haltearme 53 an der ersten Hülse 10 einrasten und die Hülsenteile 10 und 12 der Umschalteinrichtung bzw. die Teile 3 und 4 des Handgriffes axial aneinander festgelegt sind. Anschließend kann der Brauseschlauch an die Schlauchanschlußhülse 5 angeschraubt werden. Die Brause ist dann betriebsfertig und kann durch manuelle Verschiebung des Schiebers 11 in Axialrichtung zwischen der in Fig. 1 gezeigten Drosselstellung mit verringertem Durchflußquerschnitt und zugeschalteter Wasserstrahlpumpe und der in Fig. 2 gezeigten Durchlaßstellung mit abgeschalteter Wasserstrahlpumpe und vergrößertem Durchlaßquerschnitt umgeschaltet werden.

Bei der in Fig. 1 gezeigten Drosselstellung ist der Schieber bzw. Dimmer 11 bis zum Anschlag an die Schulter 21 in Richtung Schlauchanschlußende zurückgezogen. Dabei gelangt die Ringschnurdichtung 27 in Dichteingriff mit der Zylinderfläche 34 des Ringbundes 33 und dichtet den Ringraum 30 axial ab. Das durch den Flüssigkeitseinlaß 6 einströmende Wasser strömt unter Beschleunigung durch die Durchmesserverengung im Bereich 17 in den Bereich der radialen Durchlaßöffnungen 25. Bei Vorhandensein des Führungskörpers 60, der mit seinem Stempelabschnitt 61 den zylindrischen Auslaßabschnitt 20 nach Art eines Kolbens verschließt, strömt das Wasser durch die Filter-Schlitze 25 nach radial außen in den Ringraum 30 und von dort durch die Rechtecköffnung 26 nach radial innen zurück in den Zylinderabschnitt 20 und entlang der eine Strömungsberuhigung und -vergleichmäßigung bewirkenden Führungsleisten des Körpers 60 durch die Hülse 35 zu deren Auslaßöffnung 38. Durch die zweifache radiale Umlenkung des gesamten Wasserstromes im Bereich der Radialöffnungen 25, 26 wird eine dynamische Drosselwirkung erzielt. Diese wird dadurch verstärkt, daß die Auslaßöffnung 38 nur ca. 9 % der Durchlaßfläche des Flüssigkeitseinlasses 6 hat. Diese Querschnittsverminderung im Strömungsweg führt dazu, daß das Wasser unter hoher Geschwindigkeit aus der als Pumpenstrahlöffnung einer Wasserstrahlpumpe wirkenden Auslaßöffnung 38 in den nachgeschalteten Hohlraum 40 spritzt.

Der Pumpenraum 40 ist bei der gezeigten Schieberstellung über die Hülsenwandöffnung 42 des Schiebers und die mit dieser fluchtenden, etwas kleineren Hülsenwandöffnung 58 der Führungshülse 12 sowie einen nicht gezeigten Axialkanal zwischen Führungshülse und Gehäusewand 4 mit dem Bereich der ins Freie führenden Öffnung für den Betätigungshebel 45 verbunden. Durch den hierdurch gebildeten Luftzufuhrkanal wird Luft über das in Durchlaßstellung befindliche Ventil 43 in den Pumpenraum 40 angesaugt, vermischt sich dort und weiter stromabwärts mit dem eingespritzten Wasser und tritt im Bereich des Brausekopfes zusammen mit dem Wasser in Form eines perlenden, sich weich anfühlenden Wasserstrahles aus. Bei üblichen Wasserdrücken bewirkt die Drosselung, daß in Drosselstellung typischerweise ca. 9 bis 10 Liter Wasser pro Minute durch die Umschalteinrichtung strömen. Der Wasserdruck lastet hierbei derart auf dem Schieber 11, daß dieser bei freier Beweglichkeit nach vorne, das heißt weg von der ersten Hülse, geschoben würde. Dieser selbsttätigen Verschiebung wird dadurch entgegengewirkt, daß der Schieber in der Stellung mit geöffnetem Luftzufuhrkanal am Gehäuse einrastet. Hierzu hat die Federzunge 44 eine nach unten abragende Rastnase 47, die bei der Drosselstellung (Fig. 1) im Bereich der Durchlaßöffnung für den Hebel 45 liegt und durch die Kraft der Feder 44 nach unten gedrückt wird, wodurch eine selbsttätige Verschiebung des Schiebers nach vorne durch Anschlag der Rastnase 47 am Gehäuse 4 verhindert wird.

Die Schiebereinrichtung 11 kann bei eingeschalteter Wasserzufuhr einfach dadurch von der Drosselstellung mit Luftzufuhr (Fig. 1) in die ungedrosselte Durchlaßstellung (Fig. 2) umgeschaltet werden, daß das Betätigungsglied 45 leicht nach innen gedrückt wird. Dadurch gerät die Rastnase 47 außer Eingriff mit der Gehäusewand 4 und der Schieber 11 kann unter Einfluß des Wasserdrucks selbsttätig nach vorne rutschen, bis der Hebel 45 an der Gehäusewand 4 anschlägt. Durch die in der Größenordnung einiger Millimeter liegende Axialverschiebung des Schiebers 11 gegenüber den gehäusefesten Hülsen 10 und 12 wird der Dichteingriff zwischen erster Hülse 10 und Schieber 11 im Bereich der vorderen Dichtung 27, 34 aufgehoben, wodurch in diesem Bereich ein axialer Durchlaß zwischen Ringraum 30 und dem stromabwärts liegenden Pumpenraum 40 geschaffen wird. Gleichzeitig wird der durch die Hülsenwandöffnung 42 gebildete Kanalabschnitt des Luftzufuhrkanals gegenüber dem durch die Wandöffnung 58 gebildeten Kanalabschnitt so weit axial versetzt, daß sich die Kanalabschnitte nicht mehr überlappen und der Luftzufuhrkanal luftdicht abgesperrt ist. Ein Wasseraustritt aus dem Pumpenraum 40 durch den Luftzufuhrkanal nach außen wird durch die Lippendichtung 43 verhindert, die in dieser Richtung undurchlässig ist und somit eine Leckagesicherung bewirkt.

In der ungedrosselten Stellung stehen dem ausschließlich durch die erste Hülse 10 einströmenden Wasser zwei Durchtrittsquerschnitte bzw. ein im Vergleich zur Drosselstellung deutlich größerer Durchlaßquerschnitt zur Verfügung. Das einströmende Wasser gelangt über die Radialöffnung 25 in den Bereich des Ringraumes 30. Eine Teilmenge kann durch die Rechtecköffnungen 26 in den Bereich des Führungskörpers 60 und von dort durch die Hülse 35 zur Pumpenstrahlöffnung 38 oder unter Umgehung der Hülse 35 zum Flüssigkeitsauslaß 7 fließen. Der entsprechend den Strömungswiderstandsverhältnissen normalerweise größere Anteil strömt dagegen durch den im Bereich des Ringbundes 33 gebildeten weiteren Durchlaßquerschnitt teilweise unter Umgehung der Hülse 35 an deren Außenseite vorbei zum Auslaß 7, wobei ein Teil durch die Hülse 35 hindurch zum Auslaß 7 strömen kann. Es steht dem Wasser also neben dem durch die Pumpenstrahlöffnung 38 gebildeten Durchlaßquerschnitt noch ein weiterer, konzentrisch um diese herum angeordneter Durchlaßquerschnitt zur Verfügung. Die durch die getrennten Durchlaßquerschnitte fließenden Teilströme vereinigen sich im Pumpenraum 40 und fließen gemeinsam durch den Flüssigkeitsauslaß 7 bzw. den Wasserführungskanal zum Brausekopf. Der Gesamtdurchlaßquerschnitt kann so bemessen sein, daß bei üblichen Wasserdrücken ca. 20 Liter pro Minute durch die Umschalteinrichtung fließen. Damit steht auslaßseitig pro Zeiteinheit etwa die doppelte, im wesentlichen luftfreie Wassermenge zur Verfügung wie in der in Fig. 1 gezeigten Drosselstellung.

Während also in der Drosselstellung (Fig. 1) wassersparend ein weicher, stark mit Luft angereicherter und durchmischter Wasserstrom abgegeben werden kann, ist in der ungedrosselten Stellung (Fig. 2) ein vergleichsweise starker, luftfreier Wasserstrom abgebbar, der beispielsweise für Massagezwecke nutzbar ist.

Das am Beispiel einer bevorzugten Ausführungsform erläuterte Prinzip der Zuschaltung eines weiteren Durchlaßquerschnittes bei Abschaltung der Wasserstrahlpumpe kann auf viele andere Arten ebenfalls realisiert werden. Beispielsweise kann der der Strahlberuhigung und gegenseitigen Führung der Hülsen 10 und 11 dienende Führungskörper 60 entfallen. Desgleichen kann ggf. die zentrische Hülse 35 im Schieber 11 entfallen. Es ist auch möglich, eine Hülse nach Art des Schiebers 11 festzuhalten und eine andere Hülse dieser gegenüber verschiebbar auszugestalten. Eine Umschaltung kann ggf. auch durch Verdrehung von Hülsen oder anderen Elementen gegeneinander erreicht werden. Zur Verminderung der Geräuschentwicklung der Sanitärarmatur kann stromabwärts der Umschalteinrichtung eine Schalldämpfungseinrichtung vorgesehen sein, beispielsweise in Form einer schalldämpfenden Schaumstoff-Füllung im Raum zwischen Wasserführungskanal 8 und Gehäusewand 4. Auch im Luftzufuhrkanal können Schalldämpfungsmaßnahmen vorgesehen sein, beispielsweise durch eine Füllung eines Abschnittes mit offenzelligem Schaumstoff. Der nach dem Wasserstrahlprinzip erzeugte Unterdruck kann auch dazu benutzt werden, dem durchströmenden Wasser flüssige Zusatzstoffe, wie Seifen oder andere Reinigungsmittel, beizumischen. Auch die Verwendung derartiger Umschalteinrichtungen an Handbrausen ist nicht zwingend. So können auch fest installierte Brausen oder Wasserhähne an Handwaschbecken oder dergleichen mit erfindungsgemäßen Umschalteinrichtungen ausgestattet sein.

Wie oben bereits erwähnt, ist die den Schlauchanschluß 5 und den als Filter dienenden Radialstromabschnitt 24 aufweisende Hülse 10 von den übrigen Bauteilen des Sanitärgegenstandes bzw. der Handbrause abnehmbar ausgebildet. Beim Trennen von Hülse 10 und Schieber 11 wird der Führungskörper 60 mit dem kolbenartigen Stempel aus dem Radialstromabschnitt 24 bzw. dem Auslaßabschnitt 20 herausgenommen, so daß er dessen axiale Durchgangsöffnung nicht mehr verschließt. Etwa im Filter zurückgehaltene Teilchen können so in einfacher Weise axial ausgespült und damit der Filter gereinigt werden.

## Patentansprüche

1. Sanitärgegenstand, insbesondere Handbrause, mit einer Umschalteinrichtung (2) zur Beeinflussung einer Flüssigkeitsströmung mit einem Flüssigkeitseinlaß (6), einem Flüssigkeitsauslaß (7) und einer durch Betätigung der Umschalteinrichtung (2) zu- oder abschaltbaren, nach Art einer Wasserstrahlpumpe arbeitenden Luftansaugeinrichtung, die mindestens eine mit dem Flüssigkeitseinlaß verbindbare Pumpenstrahlöffnung (38) hat, die in einen über mindestens einen Luftzufuhrkanal mit der Umgebung verbindbaren Pumpenraum (40) mündet, **dadurch gekennzeichnet, daß** ein zwischen Flüssigkeitseinlaß (6) und Flüssigkeitsauslaß (7) gebildeter Durchlaßquerschnitt bei Abschaltung der Luftansaugeinrichtung erweiterbar ist.

2. Sanitärgegenstand nach Anspruch 1, **dadurch gekennzeichnet, daß** der Durchlaßquerschnitt bei Abschaltung der Luftansaugeinrichtung auf mehr als das 1,5-fache, insbesondere das 2- bis 3-fache des Durchlaßquerschnittes bei zugeschalteter Luftansaugeinrichtung erweiterbar ist, und/oder daß der Durchlaßquerschnitt derart erweiterbar ist, daß die pro Zeiteinheit durchgelassene Wassermenge bei abgeschalteter Luftansaugeinrichtung ca. 1,5 bis 3 Mal, insbesondere ca. 2 Mal so groß ist wie bei zugeschalteter Luftansaugeinrichtung.

3. Sanitärgegenstand nach Anspruch 1 oder 2, **dadurch gekennzeichnet, daß** der Durchlaßquerschnitt der Pumpenstrahlöffnung (38) kleiner ist als der Durchlaßquerschnitt des Flüssigkeitseinlasses (6), wobei er vorzugsweise weniger als 30 %, insbesondere zwischen ca. 5 % und ca. 20 %, des Durchlaßquerschnittes des Flüssigkeitseinlasses (6) beträgt.

4. Sanitärgegenstand nach einem der vorhergehenden Ansprüche, **dadurch gekennzeichnet, daß** zur Vergleichmäßigung der durch die Pumpenstrahlöffnung (38) tretenden Strömung eine Strömungsberuhigungseinrichtung (60) vorgesehen ist, die vorzugsweise stromaufwärts der Pumpenstrahlöffnung (38) mehrere, vorzugsweise kreuzweise angeordnete, axiale Führungsleisten aufweist.

5. Sanitärgegenstand nach einem der vorhergehenden Ansprüche, **dadurch gekennzeichnet, daß**, vorzugsweise gleichzeitig mit der Abschaltung der Luftansaugeinrichtung, mindestens ein zusätzlich zur Pumpenstrahlöffnung (38) vorgesehener wieterer Durchlaßkanal (30) öffenbar ist, wobei vorzugswiese bei abgeschalteter Luftansaugeinrichtung die Pumpenstrahlöffnung (38) und der weitere Durchlaßkanal (30) durchströmbar ist, wobei vorzugsweise der weitere Durchlaßkanal im wesentlichen konzentrisch mit der Pumpenstrahlöffnung (38) angeordnet und insbesondere als die Pumpenstrahlöffnung umgebender Ringkanal (30) ausgebildet ist und/oder wobei der weitere Durchlaßkanal durch insbesondere axiale Relatiwerschiebung einer ersten Hülse (10) und einer teleskopartig zu dieser angeordneten zweiten Hülse (11) öffenbar oder absperrbar ist.

6. Sanitärgegenstand nach einem der vorhergehenden Ansprüche, **dadurch gekennzeichnet, daß** die Umschalteinrichtung (2) eine flüssigkeitsführende erste Hülse (10) aufweist, die mit einer gesonderten zweiten Hülse (11) derart teleskopartig anordenbar, insbesondere zusammensteckbar ist, daß zwischen den Hülsen (10, 11) zumindest in einem Axialabschnitt ein axial durchströmbarer Zwischenraum (30) gebildet ist.

7. Sanitärgegenstand nach einem der vorhergehenden Ansprüche, **dadurch gekennzeichnet, daß** eine teleskopartig innerhalb einer zweiten Hülse (11) angeordnete erste Hülse (10) einen Radialströmungsabschnitt (24) mit mindestens einer radial durchströmbaren Durchgangsöffnung (25, 26) hat, durch die das Innere der ersten Hülse (10) mit einem zwischen erster Hülse (10) und zweiter Hülse (11) gebildeten Zwischenraum (30) strömungsleitend verbindbar ist.

8. Sanitärgegenstand nach einem der vorhergehenden Ansprüche, **dadurch gekennzeichnet, daß** sie eine den Flüssigkeitseinlaß (6) bildende erste Hülse (10) aufweist, die vorzugsweise einen sich in Strömungsrichtung, vorzugsweise in Stufen, verengenden Innendurchmesser und/oder einen sich stufenweise verringernden Außendurchmesser hat, wobei vorzugsweise die erste Hülse (10) einen, vorzugsweise mit einer umlaufenden Ringschnurdichtung (23) versehenen Dichtabschnitt (22) hat, der in eine zweite Hülse (11) abgedichtet und axial gegenüber der zweiten Hülse beweglich einführbar ist, wobei vorzugsweise stromabwärts des Dichtabschnittes (22) ein Radialstromabschnitt (24) mit mindestens einer radial durchströmbaren Durchgangsöffnung (25, 26) vorgesehen ist.

9. Sanitärgegenstand nach einem der vorhergehenden Ansprüche, **dadurch gekennzeichnet, daß** die erste Hülse(10) stromabwärts eines Radialstromabschnittes (24) einen, vorzugsweise mit einer umlaufenden Ringschnurdichtung (27) versehenen, Dichtabschnitt hat, der mit einer Dichtfläche (34) einer die ersten Hülse (10) umgebenden zweiten Hülse (11) derart zusammenwirkt, daß der Dichteingriff durch axiale Relativverschiebung der ersten Hülse (10) und der zweiten Hülse (11) herstellbar bzw. aufhebbar ist.

10. Sanitärgegenstand nach einem der vorhergehenden Ansprüche, **dadurch gekennzeichnet, daß** die Umschalteinrichtung (2) eine teleskopartig mit einer ersten Hülse(10) zusammensteckbare zweite Hülse (11) aufweist, die relativ zur ersten Hülse (10) und/oder zu einer dritten Hülse (12) und/oder zu einem Gehäuse (3, 4) des Sanitärgegenstandes axial verschiebbar ist, wobei insbesondere die zweite Hülse (11) derart dimensioniert ist, daß sie die erste Hülse (10) im Bereich des Dichtabschnittes (22) bei axialer Relativverschiebung dichtend und im Bereich des Radialströmungsabschnittes (24) zur Bildung eines Ringkanals (30) mit radialem Abstand umgibt, wobei vorzugsweise der Ringkanal (30) stromabwärts des Radialstromabschnittes (24) durch axiale Relativverschiebung der ersten Hülse (10) und der zweiten Hülse (11) öffenbar bzw. verschließbar ist.

11. Sanitärgegenstand nach einem der vorhergehenden Ansprüche, **dadurch gekennzeichnet, daß** die Umschalteinrichtung (2) eine als Axialführung für die zweite Hülse (11) ausgebildete dritte Hülse (12) aufweist, in der die zweite Hülse (11), vorzugsweise über mindestens eine Ringschnurdichtung (41) abgedichtet, axial verschiebbar ist, wobei vorzugsweise die dritte Hülse (12) zur vorzugsweise werkzeuglosen Festlegung an einem Gehäuseteil (4) des Sanitärgegenstandes ausgebildet ist, wobei vorzugsweise die dritte Hülse (12) in das Gehäuseteil einsteckbar und mit diesem verrastbar ist und/oder wobei die dritte Hülse (12) ein Rastglied in Form eines eine Gehäuseöffnung (57) eines Gehäuseteils (3) durchsetzenden, vorzugsweise manuell betätigbaren Rastknopfes (55) aufweist und/oder wobei die dritte Hülse (12) werkzeuglos an der ersten Hülse (10) festlegbar, insbesondere mit dieser verrastbar ist und/oder wobei die erste Hülse (10) und die dritte Hülse (12) eine Axialführung für die relativ zu diesen Hülsen verschiebbare zweite Hülse (11) bilden.

12. Sanitärgegenstand nach einem der vorhergehenden Ansprüche, **da** **durch gekennzeichnet, daß** der Luftzufuhrkanal durch Relativverschiebung zweier teleskopartig angeordneter Hülsen (11, 12) öffenbar bzw. absperrbar ist, wobei vorzugsweise der Luftzufuhrkanal einen als Hülsenwandöffnung einer Hülse (11) ausgebildeten ersten Kanalabschnitt (42) hat, der relativ zu einem als Hülsenwandöffnung der anderen Hülse (12) ausgebildeten zweiten Kanalabschnitt (58) zwischen Positionen mit und ohne Querschnittsüberschneidung der Kanalabschnitte bewegbar, insbesondere axial verschiebbar ist, wobei vorzugsweise in mindestens einer der Hülsenwandöffnungen (42) ein Ventilkörper (43) vorgesehen ist, insbesondere in Form einer in die Hülsenwandöffnung eingesetzten, gummielastischen Lippendichtung.

13. Sanitärgegenstand nach einem der vorhergehenden Ansprüche, **dadurch gekennzeichnet, daß** in dem Luftzufuhrkanal mindestens ein in Ansaugrichtung selbsttätig öffnendes, in Gegenrichtung selbsttätig schließendes Ventil (43) angeordnet ist, insbesondere in Form einer in einen Kanalabschnitt (42) einsetzbaren gummielastischen Lippendichtung.

14. Sanitärgegenstand nach Anspruch 1, **dadurch gekennzeichnet, daß** dem Luftzufuhrkanal mindestens ein durch Unterdruck aktivierbarer akustischer Signalgeber zugeordnet ist.

15. Sanitärgegenstand nach einem der vorhergehenden Ansprüche, **dadurch gekennzeichnet, daß** die Umschalteinrichtung (2) werkzeuglos auswechselbar an oder in dem Sanitärgegenstand angebracht ist.

16. Sanitärgegenstand nach einem der vorhergehenden Ansprüche, **dadurch gekennzeichnet, daß** die Umschalteinrichtung (2) im Handgriff (1) einer Handbrause angeordnet ist, wobei vorzugsweise der Handgriff zwei axial aneinandersetzbare Handgriffabschnitte (3, 4) aufweist, in die jeweils mindestens ein Teil der Umschalteinrichtung einsetzbar ist und/oder wobei die Umschalteinrichtung (2) in einem, vorzugsweise teilbaren, Handgriff (1) der Handbrause, insbesondere auswechselbar, angeordnet ist.

17. Sanitärgegenstand nach einem der vorhergehenden Ansprüche, **dadurch gekennzeichnet, daß** stromaufwärts der Pumpenstrahlöffnung (38) ein Wasserfilter (24) angeordnet ist, dessen Durchgangsöffnungen kleiner als die der Pumpenstrahlöffnung (38) und vorzugsweise auch kleiner als die von Strahlbildnern des Sanitärgegenstandes sind.

18. Sanitärgegenstand nach Anspruch 17, **dadurch gekennzeichnet, daß** der Wasserfilter reinigbar ist und eine Filterfläche hat, die von einer radial durchströmbaren Hülse gebildet wird, daß der Wasserfilter im Betriebszustand an einem stromabwärts liegenden Ende lösbar verschlossen ist und zur Reinigung des Wasserfilters axial durchströmbar ausgebildet ist.

19. Sanitärgegenstand nach Anspruch 17 oder 18, **dadurch gekennzeichnet, daß** der Wasserfilter (24) als insbesondere Durchgangsschlitze (25) aufweisender Radialstromabschnitt ausgebildet ist.

20. Sanitärgegenstand nach einem der Ansprüche 17 bis 19, **dadurch gekennzeichnet, daß** der Wasserfilter (24) vom Sanitärgegenstand unter axialer Öffnung abnehmbar ausgebildet ist und in abgenommenem Zustand zur Reinigung axial durchströmbar ist.

## Claims

1. Plumbing fixture, especially a handheld shower head, with a switching device (2) to influence a fluid stream with a fluid inlet (6), a fluid outlet (7), and an air intake device that is turned on or off by actuating the switching device (2) and functions like a water jet pump and has at least one pump jet opening (38) connectable to the fluid inlet, and the pump jet opening ends in a pump chamber (40) connectable to the outside via at least one air supply channel, **characterized in that** a flow cross-section formed between the liquid inlet (6) and the liquid outlet (7) is expandable by turning off the air intake device.

2. Plumbing fitting according to claim 1, **characterized in that** when the air intake device is turned off, the flow cross-section can be expanded to more than 1.5 times, in particular 2-3 times the flow cross-section when the air intake device is opened, and/or the flow cross-section can be expanded so that the amount of water flowing per unit of time is approximately 1.5 to 3 times, in particular approximately 2 times, as large when the air intake device is turned off than when the air intake device is turned on.

3. Plumbing fitting according to claims 1 or 2, **characterized in that** the flow cross-section of the pump jet opening (38) is smaller than the flow cross-section of the liquid inlet (6), whereby it is preferably less than 30%, and in particular between approximately 5% and 20%, of the flow cross-section of these liquid inlet (6).

4. Plumbing fitting according to one of the prior claims, **characterized in that** a flow calming device (60) is provided to even out the flow passing through the pump jet opening (38) that preferably has a plurality of axial guide strips preferably arranged crosswise upstream from the pump jet opening (38).

5. Plumbing fitting according one of the prior claims, **characterized in that** at least one flow channel (30) in addition to the pump jet opening (38) can be opened preferably when the air intake device is shut off, whereby liquid can preferably flow through the pump jet opening (38) and the other flow channel (30) when the air intake device is shut off, whereby the other flow channel is preferably essentially concentric to the pump jet opening (38) and is especially designed as an annular channel (30) surrounding the pump jet opening, and/or the other flow channel can be opened or closed especially by an axial relative movement of a first sleeve (10) and a second sleeve (11) that telescopes with the first sleeve.

6. Plumbing fitting according to one of the prior claims, **characterized in that** the switching device (2) has a liquid-guiding first sleeve (10) that can telescope with a separate second sleeve (11) and in particular can intermate with it to create a gap (30) between the sleeves (10, 11) through which liquid can flow, at least in an axial section.

7. Plumbing fitting according to one of the prior claims, **characterized in that** a first sleeve (10) that telescopes within a second sleeve (11) has a radial flow cross-section (24) with at least one passage (25, 26) through which liquid can radially flow, by means of which the inside of the first sleeve (10) can be connected with a gap (30) between the first sleeve (10) and the second sleeve (11) for liquid to flow.

8. Plumbing fitting according to one of the prior claims, **characterized in that** it has a first sleeve (10) forming a liquid inlet (6) that preferably has a narrowing inner diameter in the direction of flow that preferably narrows in stages, and/or a outer diameter that narrows in stages, whereby the first sleeve (10) preferably has a sealed section (22) preferably provided with peripheral cord packing (23), and the sealed section is sealed in a second sleeve (11) and can be axially inserted in the second sleeve, whereby a radial flow section (24) is preferably provided downstream from the sealed section (22) with a least one passage (25, 26) through which a liquid can flow radially.

9. Plumbing fitting according to one of the prior claims, **characterized in that** the first sleeve (10) has a sealed section downstream from a radial flow section (24) preferably provided with a peripheral cord packing (27), and the sealed section interacts with a sealed surface (34) of a second sleeve (11) surrounding the first sleeve (10) so that the seal can be created or removed by axially moving the first sleeve (10) and the second sleeve (11) in relation to each other.

10. Plumbing fitting according to one of the prior claims, **characterized in that** the switching device (2) has a second sleeve (11) that can telescope with a first sleeve (10), and the second sleeve can move axially relative to the first sleeve (10) and/or a third sleeve (12) and/or a housing (3, 4) of the plumbing fitting, whereby especially the dimensions of the second sleeve (11) are such that the first sleeve (10) is sealed at the sealing section (22) when the second sleeve executes an axial relative movement, and surrounds the first sleeve at a radial distance at the radial flow section (24) to form an annular channel (3), whereby the annular channel (30) downstream from the radial flow section (24) is opened or closed when the first sleeve (10) and the second sleeve (11) move axially in relation to each other.

11. Plumbing fitting according to one of the prior claims, **characterized in that** the switching device (2) has a third sleeve (12) designed as an axial guide for the second sleeve (11), and the second sleeve (11) is axially moveable in the third sleeve and sealed preferably by at least one cord packing (41), whereby the third sleeve (12) is preferably designed to be fastened to a housing part (4) of the plumbing fitting without tools, whereby the third sleeve (12) is preferably insertable into the housing part with which it can lock, and/or the third sleeve (12) has a locking element in the form of a catch (55) that is preferably manually actuated and penetrates a housing opening (57) of a housing part (3), and/or the third sleeve (12) can be attached to the first sleeve (10) without tools, especially locked to it, and/or the first sleeve (10) and third sleeve (12) form an axial guide for the second sleeve (11) that can move relative to the other sleeves.

12. Plumbing fitting according to one of the prior claims, **characterized in that** the air supply channel can be opened and closed by the relative movement of two telescoping sleeves (11, 12), whereby the air supply channel preferably has a first channel section (42) designed as a wall opening of a sleeve (11), and the first channel section is movable, especially axially movable, relative to a second channel section (58) designed as a wall opening in the other sleeve (12) between positions with and without the cross-sections of the channel sections overlapping, whereby a valve body (43) is preferably provided in at least one of the sleeve wall openings (42), especially in the form of a rubber-elastic lip seal inserted in the sleeve wall opening.

13. Plumbing fitting according to one of the prior claims, **characterized in that** there is at least one valve (43) in the air intake channel that independently opens in the intake direction and independently closes in the opposite direction, especially in the form of a rubber-elastic lip seal insertable in a channel section (42).

14. Plumbing fitting according to claim 1, **characterized in that** the air supply channel is assigned at least one acoustic signal generator which can be activated by a vacuum.

15. Plumbing fitting according to one of the prior claims, **characterized in that** the switching device (2) can be exchanged without tools on or in the plumbing fitting.

16. Plumbing fitting according to one of the prior claims, **characterized in that** the switching device (2) is in a handle (1) of a hand-held shower head, whereby the handle preferably has two axially connectable handle sections (3, 4) in which at least one part of the switching device is insertable, and/or the switching device (2) is within a preferably dividable handle (1) of the hand-held shower head, and is preferably exchangeable.

17. Plumbing fitting according to one of the prior claims, **characterized in that** upstream from the pump jet opening (38) there is a water filter (24) whose passage is smaller than that of the pump jet opening (38) and is preferably also smaller than that of the jet formers of the plumbing fitting.

18. Plumbing fitting according to claim 17, **characterized in that** the water filter is cleanable and has a filter surface that is formed by a sleeve through which a liquid can radially flow, the water filter is releasably sealed at a downstream end when operating, and liquid can flow radially through the water filter to clean it.

19. Plumbing fitting according to claim 17 or 18, **characterized in that** the water filter (24) is designed as a radial flow section especially having slots (25).

20. Plumbing fitting according to one of claims 17 to 19, **characterized in that** the water filter (24) opens axially when it is removed from the plumbing fitting, and liquid can flow axially through the filter to clean it when it is removed.

## Revendications

1. Article sanitaire, en particulier une pomme de douche, avec un dispositif de commutation (2) pour influencer un débit de fluide avec une arrivée de fluide (6), une sortie de fluide (7) et un dispositif d'aspiration d'air travaillant selon le principe de l'hydro-éjecteur, activable ou désactivable par l'actionnement du dispositif de commutation (2), qui présente au moins un orifice d'éjection (38) pouvant être relié à l'arrivée de fluide, qui débouche dans un volume de pompage (40) pouvant être relié à l'environnement via au moins un canal d'arrivée d'air **caractérisé en ce qu'**une section de passage formée entre l'arrivée de fluide (6) et la sortie de fluide (7) peut être élargie lors de l'arrêt du dispositif d'aspiration d'air.

2. Article sanitaire selon la revendication 1 **caractérisé en ce que** la section transversale de passage lors de l'arrêt du dispositif d'aspiration d'air peut être élargie à plus de 1,5 fois, en particulier 2 à 3 fois la section transversale de passage lorsque le dispositif d'aspiration d'air est activé, et/ou **en ce que** la section transversale de passage peut être élargie de telle sorte que la quantité d'eau passant par unité de temps lorsque le dispositif d'aspiration d'air est arrêté est env. 1,5 à 3 fois, en particulier env. 2 fois plus grande que lorsque le dispositif d'aspiration de l'air est activé.

3. Article sanitaire selon la revendication 1 ou 2 **caractérisé en ce que** la section de passage de l'orifice d'éjection (38) est plus petite que la section transversale de passage de l'arrivée de fluide (6), ladite section étant de préférence inférieure à 30 %, en particulier entre env. 5 % et env. 20 % de la section transversale de passage de l'arrivée de fluide (6).

4. Article sanitaire selon l'une des revendications précédentes **caractérisé en ce que** pour l'homogénéisation de l'écoulement pénétrant à travers l'orifice d'éjection (38), un dispositif de stabilisation de l'écoulement (60) est prévu, qui présente de préférence en amont de l'orifice d'éjection (38) plusieurs nervures de guidage axiales, de préférence disposées en croix.

5. Article sanitaire selon l'une des revendications précédentes **caractérisé en ce que**, de préférence, simultanément avec l'arrêt du dispositif d'aspiration d'air, au moins un autre canal de passage (30) prévu en plus de l'orifice d'éjection (38) peut être ouvert, l'orifice d'éjection (38) et l'autre canal de passage (30) pouvant être traversés de préférence lorsque le dispositif d'aspiration d'air est arrêté, l'autre canal de passage étant disposé de préférence essentiellement de manière concentrique autour l'orifice d'éjection (38) et étant formé en particulier en tant que canal annulaire (30) entourant l'orifice d'éjection et/ou l'autre canal de passage pouvant être ouvert ou fermé par un déplacement relatif en particulier axial d'une première douille (10) et d'une deuxième douille (11) disposée de manière télescopique par rapport à celle-ci.

6. Article sanitaire selon l'une des revendications précédentes **caractérisé en ce que** le dispositif de commutation (2) présente une première douille de guidage de fluide (10), pouvant être disposée de manière télescopique, en particulier pouvant être enfichée, avec une deuxième douille (11), de façon à former au moins dans une partie axiale entre les douilles (10, 11) un interstice (30) pouvant être traversé axialement.

7. Article sanitaire selon l'une des revendications précédentes **caractérisé en ce qu'**une première douille (10) disposée de manière télescopique dans une deuxième douille (11) possède une partie à écoulement radial (24) avec au moins un orifice de passage (25, 26) pouvant être traversé radialement, à travers duquel l'intérieur de la première douille (10) peut être relié de manière conductrice avec un interstice (30) formé entre la première douille (10) et la deuxième douille (11).

8. Article sanitaire selon l'une des revendications précédentes **caractérisé en ce qu'**il présente une première douille (10) formant l'arrivée de fluide (6), qui a de préférence un diamètre intérieur se rétrécissant dans le sens de l'écoulement, de préférence par étapes, et/ou un diamètre extérieur se réduisant par étapes, la première douille (10) présentant de préférence une partie d'étanchéité (22) pourvue d'un joint torique périphérique (23), laquelle peut être insérée dans une deuxième douille (11) de manière étanche et mobile axialement par rapport à la deuxième douille, une partie à écoulement radial (24) étant prévue de préférence en aval de la partie d'étanchéité (22) avec au moins un orifice de passage (25, 26) pouvant être traversé radialement.

9. Article sanitaire selon l'une des revendications précédentes **caractérisé en ce que** la première douille (10) présente en aval d'une partie à écoulement radial (24) une partie d'étanchéité, de préférence pourvue d'un joint torique périphérique (27), qui interagit avec une surface d'étanchéité (34) d'une deuxième douille (11) entourant la première douille (10) de sorte que l'emprise d'étanchéité peut être établie ou annulée par le déplacement relatif axial de la première douille (10) et de la deuxième douille (11).

10. Article sanitaire selon l'une des revendications précédentes **caractérisé en ce que** le dispositif de commutation (2) présente une deuxième douille (11) enfichable de manière télescopique avec une première douille (10), qui peut être déplacée axialement de manière relative par rapport à la première douille (10) et/ou par rapport à une troisième douille (12) et/ou par rapport à un boîtier (3, 4) de l'article sanitaire, la deuxième douille (11) étant en particulier dimensionnée de façon à entourer la première douille (10) dans la zone de la partie d'étanchéité (22) lors du déplacement relatif axial de manière étanche et dans la zone de la partie à écoulement radial (24) pour la formation d'un canal annulaire (30) avec une distance radiale, le canal annulaire (30) en amont de la partie à écoulement radial (24) pouvant être ouvert ou fermé de préférence par le déplacement relatif axial de la première douille (10) et de la deuxième douille (11).

11. Article sanitaire selon l'une des revendications précédentes **caractérisé en ce que** le dispositif de commutation (2) présente une troisième douille (12) formée en tant que guidage axial pour la deuxième douille (11), dans laquelle la deuxième douille (11), de préférence rendue étanche via au moins un joint torique (41), peut être déplacée axialement, la troisième douille (12) étant formée de préférence pour la fixation de préférence sans outil sur une partie du boîtier (4) de l'article sanitaire, la troisième douille (12) pouvant être enfichée de préférence dans la partie du boîtier et pouvant être enclenchée dans cette dernière et/ou la troisième douille (12) présentant un élément d'enclenchement sous forme d'un bouton d'enclenchement (55), actionnable de préférence manuellement, traversant un orifice de boîtier (57) d'une partie de boîtier (3) et/ou la troisième douille (12) pouvant être fixée sans outil sur la première douille (10), pouvant en particulier être enclenchée dans cette dernière et/ou la première douille (10) et la troisième douille (12) formant un guidage axial pour la deuxième douille (11) pouvant se déplacer de manière relative par rapport à ces douilles.

12. Article sanitaire selon l'une des revendications précédentes **caractérisé en ce que** le canal d'arrivée d'air peut être ouvert ou fermé par le déplacement relatif de deux douilles (11, 12) disposées de manière télescopique, le canal d'arrivée d'air présentant de préférence une première partie de canal (42) formant orifice de paroi de douille d'une douille (11), qui peut être déplacée de manière relative par rapport à une deuxième partie de canal (58) formant paroi de douille de l'autre douille (12) entre les positions avec et sans recouvrement de section des parties de canal, pouvant en particulier être déplacée axialement, un corps de soupape (43) étant prévu de préférence dans au moins un des orifices de paroi de douille (42), en particulier sous la forme d'un joint à lèvres élastique inséré dans l'orifice de paroi de douille.

13. Article sanitaire selon l'une des revendications précédentes **caractérisé en ce que** dans le canal d'arrivée d'air au moins une soupape (43) à ouverture automatique est disposée dans le sens de l'aspiration et à fermeture automatique dans le sens opposé, en particulier sous la forme d'un joint à lèvres élastique pouvant être mis en place dans une partie de canal (42).

14. Article sanitaire selon la revendication 1 **caractérisé en ce qu'**au moins un émetteur de signaux sonores activable par dépression est affecté au canal d'arrivée d'air.

15. Article sanitaire selon l'une des revendications précédentes **caractérisé en ce que** le dispositif de commutation (2) peut être changé sur ou monté dans l'article sanitaire sans outil.

16. Article sanitaire selon l'une des revendications précédentes **caractérisé en ce que** le dispositif de commutation (2) est disposé dans la poignée (1) d'une pomme de douche, la poignée présentant de préférence deux parties de poignée (3, 4) pouvant être montés côte à côte de manière axiale, dans lesquels respectivement au moins une partie du dispositif de commutation peut être utilisée et/ou le dispositif de commutation (2) étant disposé dans une poignée (1), de préférence divisible, de la pomme de douche, en particulier de manière amovible.

17. Article sanitaire selon l'une des revendications précédentes **caractérisé en ce que** en aval de l'orifice d'éjection (38) un filtre à eau (24) est disposé, dont les orifices de passage sont plus petits que ceux de l'orifice d'éjection (38) et sont de préférence également plus petits que ceux des formateurs de jet de l'article sanitaire.

18. Article sanitaire selon la revendication 17 **caractérisé en ce que** le filtre à eau peut être nettoyé et présente une surface de filtrage, formée par une douille à écoulement radial, que le filtre à eau dans l'état de service est obturé de manière détachable sur une extrémité située en aval et est formé de manière à pouvoir être traversé axialement pour le nettoyage du filtre à eau.

19. Article sanitaire selon la revendication 17 ou 18 **caractérisé en ce que** le filtre à eau (24) est formé en tant que partie à écoulement radial présentant en particulier des fentes de passage (25).

20. Article sanitaire selon l'une des revendications 17 à 19 **caractérisé en ce que** le filtre à eau (24) est formé de manière détachable de l'article sanitaire par ouverture axiale et peut être traversé axialement dans l'état détaché pour le nettoyage.
